# EUROPÄISCHE PATENTSCHRIFT

(11) **EP 2 798 701 B1**
(45) Veröffentlichungstag und Bekanntmachung des Hinweises auf die Patenterteilung: **17.10.2018**
(21) Anmeldenummer: 12818525.3
(22) Anmeldetag: 28.12.2012
(51) Int. Cl.: H01R 9/05, H02G 3/22

(54) **ELEKTRISCHE VERBINDUNGSEINRICHTUNG**
ELECTRIC CONNECTION DEVICE
DISPOSITIF DE LIAISON ÉLECTRIQUE

(30) Priorität: 30.12.2011 DE 102011090209
(43) Veröffentlichungstag der Anmeldung: 05.11.2014
(73) Patentinhaber: IMS Connector Systems GmbH, 79843 Löffingen (DE)
(72) Erfinder: BLEICH, Markus, 79853 Lenzkirch (DE)
(74) Vertreter: Westphal, Mussgnug & Partner Patentanwälte mbB
(86) Internationale Anmeldenummer: PCT/EP2012/077038
(87) Internationale Veröffentlichungsnummer: WO 2013/098383

(56) Entgegenhaltungen:
- EP-A2- 0 854 540
- DE-A1- 2 122 305
- DE-U- 7 403 769
- FR-A1- 2 671 434
- US-B1- 7 497 729

## Beschreibung

Die Erfindung betrifft eine elektrische Verbindungseinrichtung, welche ein Gerätegehäuse mit einer Kabelanschlussbuchse zum Anschluss eines elektrischen, einen Innenleiter und einen konzentrischen Außenleiter aufweisenden Kabels umfasst.

Eine solche Verbindungseinrichtung ist z.B. aus DE 74 03 769 U und EP 0 854 540 A2 bekannt.

Verbindungseinrichtungen zum Anschließen eines Koaxialkabels an ein Gehäuse, bspw. ein Gerätegehäuse zur Aufnahme von elektronischen oder elektrischen Bauteilen sind bekannt. Hierzu werden bspw. an der Gehäusewand des Gerätegehäuses befestigbare Gehäusestecker oder Gehäusebuchsen verwendet. Ein solcher Gehäusestecker bzw. eine solche Gehäusebuchse weist in der Regel einen elektrischen leitfähigen Innenleiter und einen elektrische leitfähigen Außenleiter auf, der von dem Innenleiter über einen Isolatormantel beabstandet ist. Mit einer Befestigungsanordnung wird der Gehäusestecker bzw. die Gehäusebuchse an der Gehäusewand befestigt, wobei der Außenleiter gleichzeitig das eigentliche Gehäuse des Gehäusesteckers bzw. der Gehäusebuchse bildet und über die Befestigungsanordnung eine elektrische Verbindung mit der Gehäusewand bildet. Ein solcher Gehäusestecker bzw. eine solche Gehäusebuchse ist bspw. aus der DE 20 2007 018 201 U1 bekannt. Die Anbindung eines Koaxialkabels an einen solchen Gehäusestecker bzw. an eine solche Gehäusebuchse erfordert kabelseitig einen Stecker oder eine Buchse.

Diese bekannte Lösung zur Anbindung eines Koaxialkabels an ein Gehäuse erfordert daher eine Stecker-Buchsenpaarung, für die sowohl ein hoher Bauteilebedarf als auch ein großes Bauvolumen erforderlich ist.

Auch die Anbindung eines Koaxialkabels an ein als Steckergehäuse ausgebildetes Gehäuse ist aus dem Stand der Technik bekannt und ist sowohl hinsichtlich des erforderlichen Bauvolumens als auch hinsichtlich der Montagekomplexität nicht optimiert.

Die Erfindung hat die Aufgabe, eine Verbindungseinrichtung der eingangs genannten Art bereitzustellen, die die o. g. Nachteile im Stand der Technik vermeidet, also insbesondere eine Anbindung eines Koaxialkabels an ein Gehäuse mit gegenüber dem Stand der Technik reduzierten Raum- und Materialbedarf ermöglicht, so dass gleichzeitig die Montage einer solchen Verbindungseinrichtung vereinfacht wird.

Diese Aufgabe wird durch eine Verbindungseinrichtung mit den Merkmalen des Patentanspruchs 1 gelöst.

Eine solche Verbindungseinrichtung umfasst: ein Gerätegehäuse mit einer Gehäusewand, ausgebildeten Kabelanschlussbuchse zum Anschluss eines elektrischen, einen Innenleiter und einen konzentrischen Außenleiter aufweisenden Kabels, die Kabelanschlussbuchse weist ein Außengewinde zur Herstellung einer Gewindeverbindung mit einem dem Außengewinde korrespondierenden, in einer Gewinde-Sachbohrung der Gehäusewand ausgebildeten Gegengewinde auf,
- der Sacklochgrund der Gewinde-Sacklochbohrung eine Durchgangsbohrung aufweist, durch die der Innenleiter in das Innere des Gerätegehäuses geführt ist,
- die Kabelanschlussbuchse ist zum Aufschieben auf den Außenleiter des Kabels mit einer dem Durchmesser des Außenleiters) entsprechenden Innenbohrung ausgebildet,
- zu Klemmung des Außenleiters eine Klemmhülse auf der Kabelaustrittseite der Kabelanschlussbuchse angeordnet ist, die sich gegen den Sacklochgrund der Gewinde-Sacklochbohrung abstützt. Darüber hinaus ist vorgesehen, dass
- die Kabelanschlussbuchse kabelaustrittsseitig unter Ausbildung einer Ringfläche einen konischen Übergang zur Stirnseite aufweist, und
- die Gewinde-Sacklochbohrung eine umlaufende Schulter aufweist, welche mit einer der Ringfläche der Kabelanschlussbuchse korrespondierenden Schulterfläche ausgebildet ist und, dass sich die Klemmhülse an ihren Sternseiten gegen die Wandungen der Sacklochbohrungen abstützt, welche senkrecht zur Achse der Durchgangsbohrung der Gehäusewand liegen und dass die Klemmhülse eine metallische Klemmhülse ist.

Mit dieser erfindungsgemäßen Lösung erfolgt eine direkte Anbindung eines Koaxialkabels an ein Gehäuse, ohne Zwischenschaltung eines Stecker- oder Buchsenteils.

In einer Ausgestaltung der Erfindung weist die Kabelanschlussbuchse kabeleintrittsseitig einen an dem Gehäuse anliegenden Anlageflansch auf, wodurch eine schnelle und sichere Montage der Kabelanschlussbuchse möglich ist.

Erfindungsgemäß ist das Gehäuse als Gerätegehäuse zur Aufnahme von elektronischen bzw. elektrischen Bauteilen ausgebildet. Mit einem solchen Gerätegehäuse kann eine besonders raumsparende Anbindung eines Koaxialkabels durchgeführt werden. Dabei ist vorzugsweise die Gewindebohrung als Gewinde-Sacklochbohrung in einer Gehäusewand des Gerätegehäuses ausgebildet, wobei der Sacklochgrund der Gewinde-Sacklochbohrung eine Durchgangsbohrung aufweist, durch die der Innenleiter in das Innere des Gerätegehäuses geführt wird. Damit wird die direkte Anbindung eines Koaxialkabels an ein Gerätegehäuse mit nur geringen Mitteln und damit kostengünstig erreicht.

Eine besonders sichere elektrische Anbindung der Außenleiter-Signalleitung wird gemäß der Erfindung dadurch erzielt, wenn eine metallsiche Klemmhülse auf der Kabelaustrittsseite der Kabelanschlussbuchse zur Klemmung des Außenleiters angeordnet ist, die sich gegen den Sacklochgrund der Gewinde-Sacklochbohrung abstützt. Eine raumsparende Anordnung der Klemmhülse ergibt sich dadurch, dass die Kabelanschlussbuchse auf der Kabelaustrittseite eine den Außenleiter umschließende Sacklochbohrung aufweist, welche die Klemmhülse wenigstens teilweise aufnimmt.

In einer weiteren Ausgestaltung der Erfindung weist die Kabelanschlussbuchse kabelaustrittsseitig unter Ausbildung einer Ringfläche einen konischen Übergang zur Stirnseite auf, wobei diese Ringfläche an einer dieser Ringfläche korrespondierender Schulterfläche einer umlaufenden Schulter der Gewinde-Sacklochbohrung anliegt. Dadurch wird beim Einschrauben der Kabelanschlussbuchse ein weicher Anschlag realisiert, da die beiden aneinander liegenden Flächen geringfügig etwas aneinander entlanggleiten können, wodurch ein fester Sitz der Kabelanschlussbuchse erzielt wird.

Die Kontaktsicherheit des Außenleiters über die Klemmhülse mit dem Gerätegehäuse wird dadurch verbessert, dass weiterbildungsgemäß diese Klemmhülse stoffschlüssig mit dem Außenleiter, bspw. durch Löten verbunden ist.

Zweckmäßigerweise bietet es sich an, gemäß einer Weiterbildung der Erfindung die Durchgangsbohrung mit einem Durchmesser auszubilden, der dem Durchmesser des den Innenleiter umgebenden Isolationsmantels entspricht.

In besonders einfacher Weise erfolgt weiterbildungsgemäß die Anbindung des Innenleiters an eine Gerätebuchse über den Innenleiterstift, der mit dem Ende des Innenleiters verbunden ist. Damit wird eine trennbare Anbindung des Kabels an das Gerätegehäuse geschaffen.

Die Erfindung wird nachfolgend anhand von Ausführungsbeispielen unter Bezugnahme auf die beigefügten Figuren ausführlich beschrieben. Es zeigt:
- Figur 1: eine schematische Schnittdarstellung einer elektrischen Verbindungseinrichtung eines Koaxialkabels mit einem Gerätegehäuse als Ausführungsbeispiel der Erfindung.

Die Verbindungseinrichtung 20 nach Figur 1 zeigt einen Ausschnitt einer Gehäusewand 1a eines Gerätegehäuses 1, durch welche ein Koaxialkabel 3 geführt ist. Dieses Koaxialkabel 3 besteht aus einem Innenleiter 3a, einem Außenleitel 3c und einem den Innenleiter umgebenden Isolationsmantel 3c. Innerhalb des Gerätegehäuses 1 ist bspw. eine Leiterplatte 17 zur Aufnahme von elektrischen oder elektronischen Bauteilen angeordnet. Auf der Leiterplatte 17 befindet sich eine Gerätebuchse 16, die einen elektrischen Kontakt mit einem Innenleiterstift 8 herstellt, der mit dem Ende des Innenleiters 3a des Koaxialkabels 3 verbunden ist.

Die Anbindung des Koaxialkabels 3 an das Gerätegehäuse 1 erfolgt mittels einer als Kabelanschlussbuchse 2 ausgeführten Leiteranschlusseinrichtung, die hohlzylindrisch mit einem Au-ßengewinde 4 zum Einschrauben in eine ein hierzu korrespondierendes Gegengewinde 6 aufweisende Gewinde-Sacklochbohrung ausgebildet ist.

Die Kabelanschlussbuchse 2 weist kabeleingangsseitig einen Anlageflansch 9 auf, der im eingeschraubten Zustand der Kabelanschlussbuchse 2 an der Außenfläche der Gehäusewand 1a anliegt. Der Durchmesser der Innenbohrung der Kabelanschlussbuchse 2 ist geringfügig größer als der Durchmesser des Außenleiters 3b des Kabels 3, entspricht jedoch im Bereich des Anlageflansches 9 im Wesentlichen dem Durchmesser des Außenleiters 3b.

Im an die Leiterplatte 17 angebundenen Zustand des Kabels 3 ist dieses durch eine Durchgangsbohrung 10 im Sacklochgrund der Gewinde-Sacklochbohrung 5 hindurchgeführt, wobei der Durchmesser dieser Durchgangsbohrung 10 dem Durchmesser des Isolationsmantels 3c entspricht. Ferner ist zwischen der Kabelanschlussbuchse 2 und dem Sacklochgrund der Gewinde-Sacklochbohrung 5 eine metallische Klemmhülse 11 auf dem Au-βenleiter 3b sitzend angeordnet, wobei diese teilweise von einer Sachlochbohrung 12 auf der kabelausgangsseitigen Stirnseite 14 der Kabelanschlussbuchse 2 aufgenommen wird. Diese Klemmhülse 11 ist stoffschlüssig, bspw. durch Löten mit dem Außenleiter 3b verbunden, so dass ein elektrischer Kontakt zwischen dem Außenleiter 3b und der aus Metall bestehenden Gehäusewand 1a hergestellt wird. Falls ein Hartmantelkabel verwendet wird, braucht diese Klemmhülse 11 nur aufgesteckt zu werden.

Die Kabelanschlussbuchse 2 weist kabelaustrittsseitig unter Ausbildung einer Ringfläche 13 einen konischen Übergang zur Stirnseite 14 auf, wobei diese Ringfläche 13 an einer dieser Ringfläche 13 korrespondierender Schulterfläche 15 einer umlaufenden Schulter der Gewinde-Sacklochbohrung 5 anliegt. Dadurch wird beim Einschrauben der Kabelanschlussbuchse 2 ein weicher Anschlag realisiert, da die beiden aneinander liegenden Flächen, die Ringfläche 13 und die Schulterfläche 15 geringfügig etwas aneinander entlanggleiten können, wodurch ein fester Sitz der Kabelanschlussbuchse 2 erzielt wird.

Zur Herstellung dieser in Figur 1 gezeigten Verbindungseinrichtung 20 wird zunächst das Koaxialkabel 3 entsprechend der Darstellung nach Figur 1 zugeschnitten und die Kabelanschlussbuchse 2 auf den bspw. als Kabelgeflecht ausgebildeten Außenleiter 3b geschoben. Anschließend wird auch die Klemmbuchse 11 auf das Kabelgeflecht 3b geschoben und mit diesem verlötet. Wie oben bereits erwähnt, reicht ein Aufstecken der Klemmhülse 11 bei Verwendung eines Hartmantelkabels.

Das derart bestückte Kabelende, dessen Innenleiter 3a in dem Innenleiterstift 8 endet, wird in die Gewinde-Sacklochbohrung 5 der Gehäusewand 1a eingeführt, wobei sich der Innenleiterstift 8 und die Gerätebuchse 1 finden, so dass sich durch das Einschrauben der Kabelanschlussbuchse 2 in die GewindeSackloch-bohrung 5 und anschließende Anziehen der Gewindeverbindung der Innenleiterstift 8 vollständig in die Gerätebuchse 16 gedrückt wird.

Bei dieser bauraumsparenden und materialsparenden Art der Anbindung des Koaxialkabels 3 an das Gerätegehäuse 1 wird gleichzeitig ein guter elektrischer Kontakt zwischen dem Au-ßenleiter 3b und der Gehäusewand 1a hergestellt, da aufgrund der aneinander liegenden Ringflächen 13 und 15 ein gewisser Druck auf das Klemmelement 11 ausgeübt wird, der dieses an die Fläche des Sacklochgrundes der Gewinde-Sacklochbohrung 5 andrückt.

### Bezugszeichenliste

- 1: Gerätegehäuse
- 1a: Gehäusewand des Gerätegehäuses 1
- 2: Leiteranschlusseinrichtung
- 3: Kabel, Koaxialkabel
- 3a: Innenleiter des Kabels 3
- 3b: Außenleiter des Kabels 3
- 3c: Isolationsmantel des Kabels 3
- 4: Außengewinde der Kabelanschlussbuchse 2
- 5: Gewindebohrung, Gewinde-Sacklochbohrung des Gehäuses 1
- 6: Gegengewinde der Gewindebohrung 5
- 7: Innenbohrung der Kabelanschlussbuchse 2
- 8: Innenleiterstift
- 9: Anlageflansch

- 10: Durchgangsbohrung der Gewinde-Sacklochbohrung 5
- 11: Klemmhülse
- 12: Sacklochbohrung der Kabelanschlussbuchse 2
- 13: Ringfläche
- 14: Stirnseite der Kabelanschlussbuchse 2
- 15: Schulterfläche der Gewinde-Sacklochbohrung 5
- 16: Gerätebuchse

## Patentansprüche

1. Elektrische Verbindungseinrichtung (10) umfassend:
- ein Gerätegehäuse (1) einer in einer Gehäusewand (1a) ausgebildeten Kabelanschlussbuchse (2) zum Anschluss eines elektrischen, einen Innenleiter (3a) und einen konzentrischen Außenleiter (3b) aufweisenden Kabels (3),
- die Kabelanschlussbuchse (2) weist ein Außengewinde (4) zur Herstellung einer Gewindeverbindung mit einem dem Au-ßengewinde (4) korrespondierenden, in einer Gewinde - Sackbohrung (5) der Gehäusewand (1a) des Gehäuses (1) ausgebildeten Gegengewinde (6) auf,
- der Sacklochgrund der Gewinde-Sacklochbohrung (5) weist eine Durchgangsbohrung (10) auf, durch die der Innenleiter (3a) des Kabels (3) in das Innere des Gerätegehäuses (1) geführt ist,
- die Kabelanschlussbuchse (2) ist zum Aufschieben auf den Außenleiter (3a) des Kabels (3) mit einer dem Durchmesser des Außenleiters (3a) entsprechenden Innenbohrung (7) ausgebildet,
- zur Klemmung des Aussenleiters (3a) eine Klemmhülse (11) auf der Kabelaustrittsseite der Kabelanschlussbuchse (2) angeordnet ist, die sich gegen den Sacklochgrund der Gewinde-Sacklochbohrung (5) abstützt,
- einen mit dem Ende des Innenleiters (3a) verbundenen Innenleiterstift (8),
**dadurch gekennzeichnet, dass**
- die Klemmhülse (11) eine metallische Klemmhülse ist,
- die Kabelanschlussbuchse (2) auf der Kabelaustrittseite eine den Außenleiter (3b) umschließende Sacklochbohrung (12) aufweist, welche die Klemmhülse (11) wenigstens teilweise aufnimmt, und
- sich die Klemmhülse (11) an ihren Stirnseiten gegen Wandungen der Sacklochbohrungen (5, 12) abstützt, welche senkrecht zur Achse der Durchgangsbohrung (10) der Gehäusewand (1a) angeordnet sind.

2. Elektrische Verbindungseinrichtung nach Anspruch 1,
**dadurch gekennzeichnet, dass**
die Kabelanschlussbuchse (2) kabeleintrittsseitig einen an dem Gehäuse (1) anliegenden Anlageflansch (9) aufweist.

3. Elektrische Verbindungseinrichtung nach Anspruch 1 oder 2,
**dadurch gekennzeichnet, dass**
das Gehäuse als Gerätegehäuse (1) zur Aufnahme von elektronischen bzw. elektrischen Bauteilen ausgebildet ist.

4. Elektrische Verbindungseinrichtung nach einem der Ansprüche 1 bis 3,
**dadurch gekennzeichnet, dass**
- die Kabelanschlussbuchse (2) kabelaustrittsseitig unter Ausbildung einer Ringfläche (13) einen konischen Übergang zur Stirnseite (14) aufweist, und
- die Gewinde-Sacklochbohrung (5) eine umlaufende Schulter aufweist, welche mit einer der Ringfläche der Kabelanschlussbuchse korrespondierenden Schulterfläche (15) ausgebildet ist.

5. Elektrische Verbindungseinrichtung nach einem der Ansprüche 1 oder 4,
**dadurch gekennzeichnet, dass**
die Klemmhülse (11) stoffschlüssig mit dem Außenleiter (3b) verbunden ist.

6. Elektrische Verbindungseinrichtung nach einem der Ansprüche 3 bis 5,
**dadurch gekennzeichnet, dass**
die Durchgangsbohrung (10) mit einem Durchmesser ausgebildet ist, der dem Durchmesser des den Innenleiter (3a) umgebenden Isolationsmantels (3c) entspricht.

7. Elektrische Verbindungseinrichtung nach einem der Ansprüche 1 bis 6,
**dadurch gekennzeichnet, dass**
eine Gerätebuchse (16) vorgesehen ist, mit der der Innenleiterstift (8) trennbar verbunden ist.

## Claims

1. Electric connection device (10) comprising:
A housing (1) of a conductor connection socket (2) formed in a housing wall (1a) for connecting an electric cable (3), which has an inner conductor (3a) and a concentric outer conductor (3b)
- the conductor connection socket (2) has an outer thread (4) for producing a threaded connection to a counter thread (6) which corresponds to the outer thread (4) and which is formed in a thread bore (5) of the housing wall (1a) of the housing (1)
- the blind hole base of the thread bore (5) has a through-hole (10), through which the inner conductor (3a) of the cable (3) is fed inside the housing (1),
- the cable connection socket (2) is designed with an inner bore (7) which corresponds to the diameter of the outer conductor (3a) in order to be pushed onto the outer conductor (3a) of the cable (3),
- in order to clamp the outer conductor (3a) a collet (11) is arranged on the cable outlet side of the cable conductor connection socket (2) which is supported against the blind hole base of the thread bore (5),
- an inner conductor pin (8) which is connected to the end of the inner conductor (3a), **characterized in that**
the collet (11) is a metallic collet,
the conductor connection socket (2) has a blind hole bore (12) enclosing the outer conductor (3b) on the cable outlet side which at least partially holds the collet (11), and
the collet (11) is supported on its faces against walls of the thread bores (5, 12) which are arranged perpendicularly to the axis of the through-hole (10) of the housing wall (1a).

2. Electric connection device according to claim 1, **characterized in that** the conductor connection socket (2) has a contact flange (9) lying on the housing (1) on the cable inlet side.

3. Electric connection device according to claim 1 or 2, **characterized in that** the housing is embodied as housing (1) for holding electronic and/or electrical components

4. Electric connection device according to one of claims 1 to 3, **characterized in that** the conductor connection socket (2) has a conical transition to the face (14) on the cable outlet side under formation of a ring area (13), and
the thread bore (5) has a circulating shoulder which is formed with a shoulder face (15) corresponding to the ring area of the cable connection socket.

5. Electric connection device according to one of claims 1 or 4, **characterized in that** the collet (11) is connected to the outer conductor (3b) with a firm bond.

6. Electric connection device according to one of claims 3 to 5, **characterized in that** the through-hole (10) is formed with a diameter which corresponds to the diameter of the insulation coat (3c) surrounding the inner conductor (3a).

7. Electric connection device according to one of claims 1 to 6, **characterized in that** an appliance socket (16) is provided to which the inner conductor pin (8) is separably connected.

## Revendications

1. Dispositif de liaison électrique (10) comprenant :
- un boîtier d'appareil (1) d'une douille de connexion de câble (2) formée dans une paroi de boîtier (1a) pour permettre la connexion d'un câble électrique (3) comprenant un conducteur interne (3a) et un conducteur externe (3b) concentrique à celui-ci,
- la douille de connexion de câble (2) comporte un filetage externe (4) permettant d'obtenir une liaison filetée avec un filetage antagoniste (6) correspondant réalisé dans un perçage borgne fileté (5) de la paroi (1a) du boîtier (1),
- le fond du perçage borgne fileté (5) comporte un perçage traversant (10) au travers duquel le conducteur interne (3a) du câble (3) passe à la partie interne du boîtier (1) d'appareil,
la douille de connexion de câble (2) comporte, pour permettre son coulissement sur le conducteur externe (3b) du câble (3) un perçage interne (7) correspondant au diamètre du conducteur externe (3b),
- pour permettre le serrage du conducteur externe (3b) est montée sur le côté de sortie du câble de la douille de connexion de câble (2) une douille de serrage (11) qui s'appuie contre le fond du perçage borgne fileté (5),
- une broche conductrice interne (8) reliée à l'extrémité du conducteur interne (3a),
**caractérisé en ce que**
- la douille de serrage (11) est une douille de serrage métallique,
- la douille de connexion de câble (2) comporte, sur le côté de sortie du câble un perçage borgne (12) entourant le conducteur externe (3b) qui reçoit au moins partiellement la douille de serrage (11), et
- la douille de serrage (11) s'appuie sur ses faces frontales contre des parois des perçages borgnes (5, 12) perpendiculaires à l'axe du perçage traversant (10) de la paroi (1a) du boîtier.

2. Dispositif de liaison électrique conforme à la revendication 1,
**caractérisé en ce que**
la douille de connexion de câble (2) comporte, du côté de l'entrée du câble une bride (9) s'appuyant sur le boîtier (1).

3. Dispositif de liaison électrique conforme à la revendication 1 ou 2,
**caractérisé en ce que**
le boîtier est réalisé sous la forme d'un boîtier d'appareil (1) permettant de recevoir des composants électriques ou des composants électroniques.

4. Dispositif de liaison électrique conforme à l'une des revendications 1 à 3,
**caractérisé en ce que**
- la douille de connexion de câble (2) a, du côté de la sortie du câble une transition conique avec sa face frontale (14) formant une surface annulaire (13), et
- le perçage borgne fileté (5) comporte un épaulement périphérique qui est réalisé avec une surface d'épaulement (15) correspondant à la surface annulaire de la douille de connexion de câble.

5. Dispositif de liaison électrique conforme à l'une des revendications 1 et 4,
**caractérisé en ce que**
la douille de serrage (11) est reliée au conducteur externe (3b) par une liaison par la matière.

6. Dispositif de liaison électrique conforme à l'une des revendications 3 à 5,
**caractérisé en ce que**
le perçage traversant (10) a un diamètre qui correspond au diamètre de l'enveloppe isolante (3c) entourant le conducteur interne (3a).

7. Dispositif de liaison électrique conforme à l'une des revendications 1 à 6,
**caractérisé en ce qu'**
il est prévu une douille d'appareil (16) avec laquelle la broche conductrice interne (8) est reliée de manière amovible.
